# EUROPÄISCHE PATENTSCHRIFT

(11) **EP 0 260 336 B1**
(45) Veröffentlichungstag und Bekanntmachung des Hinweises auf die Patenterteilung: **08.08.1990**
(21) Anmeldenummer: 86112791.8
(22) Anmeldetag: 16.09.1986
(51) Int. Cl.: F25B 43/02

(54) **Flüssigkeitsabscheider für einen luft- oder auch wassergekühlten Kältemaschinensatz zur permanenten Ölrückführung**
Liquid separator for a set of air or water cooled refrigeration machines for permanent oil return
Séparateur de liquide pour une série de machines frigorifiques refroidies par de l'air ou de l'eau à renvoi permanent d'huile

(43) Veröffentlichungstag der Anmeldung: 23.03.1988
(73) Patentinhaber: TEKO Gesellschaft für Kältetechnik GmbH, D-60386 Frankfurt (DE)
(72) Erfinder: Glorer, Erwin, D-6466 Gründau 2 (DE)
(74) Vertreter: Müller-Wolff, Thomas Dipl.-Ing.

(56) Entgegenhaltungen:
- EP-A- 0 094 590
- WO-A-86/01882
- DE-A- 2 324 680
- DE-A- 2 540 032
- DE-A- 2 602 582
- DE-A- 3 119 440
- FR-A- 2 564 957
- GB-A- 2 164 736

## Beschreibung

Die Erfindung betrifft einen Flüssigkeitsabscheider für einen Kältemaschinensatz, mit einem mit Sichtkontrolle versehenen Behälter, einem Eintrittsanschluß am Behälter zum Anschluß eines oder mehrerer Verdampfer, einem an der Oberseite des Behälter angeordneten Sauganschluß zur Verbindung des Behälters mit einem oder mehreren Verdichtern, einer im Sauganschluß angeordneten Düse und einem kalibrierten Steigrohr, das sich vom unteren Bereich des Behälters bis in die Düse hineinstreckt.

Bevor auf den Stand der Technik eingegangen wird, soll zunächst auf die "Thermodynamischen Grundlagen" von Anlagen mit mechanischen Verdichtern hingewiesen werden.

Die Leistungsregelung der Verdichtung ist nur durch Änderung der Frequenz oder Polumschaltung möglich, da Dreh- oder Wechselstrombetrieb die Regel ist.

Man regelt durch Stillsetzung, durch Zuschalträume oder mehr oder minder langes Offenhalten der Ansaugventile. Bei großen Kälteleistungen werden, wie erwähnt, oft aus Sicherheitsgründen, zwecks einfacher Regelung, mehrere, parallel arbeitende Verdichter verwendet.

Die thermodynamische Ausgangsbasis bezogen auf den Carnot-Prozeß ist

Statt des Carnot-Prozesses, der einen Verdichter und eine Entspannungsmaschine benötigen würde, verwendet man in der Praxis Verfahren, bei denen die Entspannungsmaschine durch ein meist automatisch arbeitendes Regel- oder Drosselventil ersetzt ist.

Bezeichnet man die indizierte Leistung des Verdichters mit Pi in kW, die Wärmezufuhr, d.h. die Verflüssigungswärme im Kondensator bei mit Q in kJ/h und die Wärmezufuhr im Verdampfer bei mit
Q in kJ/h und die Wärmezufuhr im Verdampfer bei
Tₒ zur Wiederverdampfung des Kältemittels mit Pₒ Qₒ in kJ/h, so ist nach dem erstenn Hauptsatz der Wärmelehre
Qₒ in kJ/h, so ist nach dem ersten Hauptsatz der Wärmelehre
Q = Qₒ + 860 ^{*} 4,187 ^{*} Pi (kJ/h)
T ist die Temperatur im Kondensator,
P ist der Druck im Kondensator,
To ist die Temperatur im Verdampfer,
Po ist die Temperatur im Verdichter.

Unter der Vielzahl der gebräuchlichen Kältemittel (FKW) ist u.a. das im Handel mit R 22 bezeichnete Diofluormonochlormethan (CHF₂CI), das R 12 Difluordichlormethan (CF₂C1₂), sowie azeotope Gemische wie z.B. CHCIF₂/C₂CI₂F₄ besonders häufig anzutreffen.

Das R 12 wird häufig anstelle von Ammoniak verwendet, insbesondere wo Undichtigkeiten zu Schwierigkeiten führen können, so z.B. bei Klima-Anlagen in Bergwerken, in Haushaltskühlschränken und gewerblichen Anlagen.

So viel zu der Ausgangsbasis der Verfahren, die auf Verdampfung eines Kältemittels beruhen.

Der eingangs genannte Gattungsbegriff umreißt im wesentlichen den Stand der Technik, wobei im einzelnen folgende Ausgleichssysteme verfügbar sind:
1) das Ölreguliersystem nach AC + R (U.S. Fabrikat bzw. Entwicklung);
2) das Ölreguliersystem nach LINDE;
3) das Ölreguliersystem mittels Ölausgleichsrohren zwischen den Verdichtern mit separatem Gasausgleich;
4) das Ölreguliersystem über den Ölschauglasanschluß am Verdichter (ohne Gasausgleichsrohr).

Im einzelnen ist hierzu zu bemerken, daß
zu 1) die Ölabscheidung mittels einem Ölabscheider in einem im Kreislauf angeordneten Ölsammelbehälter erfolgt und von dort über einen Verteiler auf die an den Verdichtern angebrachten Ölspiegelregulatoren, die in aller Regel eine durch Schwimmerventile beherrschte Zuleitung vorsehen. Die Anordnung der Verdichter ist beliebig. Das System erfordert jedoch einen hohen Geräte- und Montageaufwand;
zu 2) die Ölverteilung zu den einzelnen Verdichtern erfolgt aus einem auf der Saugseite im Kreislauf liegenden Ölsammelbehälter. Die zu den Verdichtern zurückfliessende Ölmenge führt dabei über fest eingestellte Ventile. Die Anordnuwg der Ve, dichter erfolgt auf einer Ebene, so daß ein relativ großer Platzbedarf erforderlich ist;
zu 3) der Ölausgleich zwischen den Verdichtern erfolgt über ein Ausgleichsrohr. Um eine Gleichmäßigkeit in der vorbestimmten Verteilung zu erreichen, muß ein über dem Ölspiegel liegender Gasausgleich vorgesehen sein und erfolgt in gleicher Ölspiegelhöhe auf einer Ebene, auch hier ist ein großer Platzbedarf erforderlich;
zu 4) der Ölausgleich erfolgt jeweils über den Ölschauglasanschluß am Verdichter und ein Ausgleichsrohr, wobei die übrige Installation entsprechend den Ausführungen zu 3) vorzunehmen ist.

Ergänzend ist noch festzuhalten, daß Ausführungen nach 3) und 4) fallweise mit: jeweils einem separaten Gasausgleichsrohr vorgesehen sind.

Die genannten Verfahren haben sich mehr oder weniger bewährt, wobei selbstverständlich die ausgewiesenen Systeme jeweils in Verbindung mit dem vorgesehenen Anwendungsfall zu betrachten und zu werten sind. Die bekannte Leistungsstufung durch den Verbund verschiedener Verdichtergrößen ist im Grunde genommen montageaufwendig und unübersichtlich.

Eventuelle Störungen der Ölversorgung eines Verdichters sind nicht ohne weiteres sofort erkennbar.

So kann z.B. eine Schwimmerregulierung, die durch eine verstopfte Zuführung oder aber auch durch irgendeinen mechanischen Fehler gestört ist, blockieren, so daß Verdichterschäden durch mangelnde Schmierung auftreten können.

Unabhängig von dieser Aussage bei hermetisch oder halb-hermetischen Systemen die Anordnung einfacher Schwimmerregelungen nicht immer möglich, wobei ein besonderes Problem ist, daß auch erkannte, in ihrem Umfang wachsende Gefahren aufgrund der nicht gegebenen Überwachung des Ölkreislaufes nicht signalisiert werden können.

Die teilweise vorgesehene Anordnung von Schaugläsern ermöglicht nur eine im Grunde statische aber keine dynamische Kontrolle, da man letztlich auch bei gleichbleibendem Ölstand nicht unbedingt erkennen muß, ob das Öl tatsächlich fließt.

Das Erkennen einer Unregelmäßigkeit bleibt letztlich nur dem ausgesprochenen Kältefachmann mit einiger Sicherheit vorbehalten.

Abschließend wird noch auf die DE-A 2 602 582, die nächstliegender Stand der Technik ist, hingewiesen.

Diese Schrift betrifft einen Flüssigkeitsabscheider, der sich dadurch auszeichnet, daß hierbei ein Saugröhrchen in dem als Düse ausgebildeten oder wirkenden Austrittsstutzen unterschiedlicher Größe und Lage in Richtung des austretenden Saugstromes einmündet, wobei die Lage im Strömungsquerschnitt beliebig sein kann und eine zentrische oder die Kanalwand berührende Anordnung zwei mögliche Ausführungen darstellen, mit dem Zweck einer kontinuierlichen Absaugung abgeschiedener Flüssigkeit oder Flüssigkeitsgemische über das Saugröhrchen in den Austrittsstutzen als nebelfein verteilte Tröpfchen durch den betrieblichen Sauggasstrom. Der Inhalt dieser Schrift wird durch die Figur 4 in Verbindung mit Figur 1 näher erläutert.

Bei diesen Flüssigkeitsabscheidern mündet die Flüssigkeit bzw. Mischflüssigkeit in den abgegrenzten Dampfabsaugebereich der Düse ein, der über die Verdichter und einen Kondensator wieder in den Kühlkreislauf eintritt.

Diese Sachlage berücksichtigend, ist es Aufgabe dieser Erfindung, eine saugseitig im Kreislauf anzuordnende Flüssigkeitsabscheidung so auszubilden, daß die einzelnen Verdichter durch ihnen jeweils verbundene Saugleitungen mit ÖI in der notwendigen Menge versorgt werden.

Mechanisch bewegte Teile, wie z.B. ein Schwimmerventil, sollen dabei weitgehend vermieden werden, und durch einfache Auswechselung von Einsatzteilen eine eventuell notwendig werdende Anpassung der Ölrückführung an ein geändertes Verdi^{q}htervolumen durchführbar sein.

Die erfindungsgemäße Lösung dieser Aufgabe sieht vor, daß der Sauganschluß einen am Behälter vorgesehenen Nippel und einen daran lösbar befestigten Winkeladapter aufweist, daß das Steigrohr über Leitflügel im Nippel zentriert und die Düse in dem an den Nippel anschließenden Zweig des Winkeladapters auswechselbar angeordnet ist, so daß im Betrieb das durch das Steigrohr angesaugte Öl eine in Strömungsrichtung wandernde Grenzschicht an den Wandungen des Winkeladapters bildet.

Die nach dem eingangs definierten Gegenstand der Erfindung, d.h. eines Flüssigkeitsabscheiders für einen Kältemaschineneinsatz, genannte Ausbildung hat den Vorteil, daß durch den am Behälter installierten Nippel, zwischen dem Steigrohr über die an ihm befestigten Leitflügel, dieses kraftschlüssig auswechselbar fixiert werden kann, und daß in dem an den Nippel anschließenden Zweig der Winkeladapter ebenfalls auswechselbar angeordnet ist.

Diese Anordnung bewirkt, daß im Betrieb das durch das Steigrohr angesaugte Öl eine in Strömungsrichtung wandernde Grenzschicht entlang der Innenperipherie des Winkeladapters sich ausbildet.

Die eigentliche Aufgabe der Leitflügel ist neben der Fixierung darin zu sehen, daß sie das unangenehme Pfeifen der abgesaugten Dämpfe verhindern.

Des weiteren wird vorgeschlagen, daß der Nippel mit einem Außengewinde versehen ist, wobei der die Trenndüse achsgleich zum Nippel aufnehmende Zweig des Winkeladapters mit diesem durch eine Überwurfmutter verbunden ist, und daß die Innenausbildung des Zweiges mit einem in Strömungsrichtung weisenden Anschlag für die Anlage der Trenndüse versehen ist.

Darüberhinaus ist vorgesehen, daß das Steigrohr, in Stromrichtung gesehen, mit einem verschieden dimensionierbaren, auswechselbaren Kopfstück zur Einstellung des Ringspaltes zwischen der Trenndüse und dem Steigrohr versehen ist.

Zur Konzeption der Trenndüse wird vorgeschlagen, daß die auswechselbare Trenndüse, eine im wesentlichen aus Düse und Diffusor bestehende Doppelkegelstumpfdüse ist, die eingangsseitig mit ihrer Innenformgebung einen weiten, über eine kurze Länge sich verengenden Kegelstumpfabschnitt, d.h. die eigentliche Düse bildet, dem sich über einen verbindenden zylindrischen Abschnitt ein in Strömungsrichtung sich erweiternder längerer Kegelstumpfabschnitt, d.h. der eigentliche Diffusor, anschließt.

Die Trenndüse bewirkt die vollkommene Trennung und Zusammenführung der Restteile des noch nicht vollständig verdampften Kältemittels bei vollständiger Überführung des Kältemittelstromes in Dampfform.

Die Anordnung der Trenndüse im Winkeladapter läßt deren Auswechselung bei geänderten bzw. sich ändernden Betriebsbedingungen auf einfachste Weise zu.

Zur Ausbildung der Trenndüse als Doppelkegelstumpfdüse ist noch zu bemerken, daß sich diese im Verlauf der Entwicklung als besonders vorteilhaft erwiesen hat, da neben der vollständigen Trennleistung nach dem Durchtritt der Medien durch den zylindrischen Abschnitt der Druckaufbau sich langsamer vollzieht als der eingangs gegebene Druckabbau.

Auch dies trägt zur Beruhigung und zur Vergleichmäßigung der Strömung bei.

Grundsätzlich muß noch dazu bemerkt werden, daß der Eintrittswinkel des kurzen Kegelstumpfabschnittes, d.h. der Düse, größer als der Austrittswinkel des langen Kegelstumpfabschnittes, d.h. des Diffusors, ist.

Im Rahmen des weiteren Aufbaues ist vorgesehen, daß die Verdichter in einem Etagengestell unterhalb des Rücklaufsammlers angeordnet sind.

Dieser außerordentlich raumsparende Aufbau erlaubt gleichfalls eine übersichtliche Gliederung des Kältemaschinensatzes und eine wirkungsvolle Anordnung des Kondensators und der Verflüssigungsventilatoren.

Der groß zu dimensionierende Rücklaufsammler sieht ein in seinem unteren Bereich angebrachtes Schauglas mit einliegender Schwimmperle vor, so daß die optische Beobachtung von rückfließendem Öl und unverdampftem Kältemittel ergänzend auf einfache Weise überprüft werden kann.

Die Erfindung wird durch die beigefügte Systemdarstellung und Zeichnungen einer beispielsweisen Ausführung näher erläutert.
Figur 1 zeigt schematisch einen Kältekreislauf bei dem der Rücklaufsammler leistungsabgestuften Verdichtern verbunden ist.
Figur 2 zeigt die Verbundanordnung von leistungsabgestuften Verdichtern, wobei die Leistung in Abhängigkeit von der Dichte des Kältemitteldampfes dargestellt ist.
Figur 3 zeigt die Anordnung von vier Verdichtern in einem mehretagigen Gestell, dem ein Kondensator, d.h. ein Verflüssiger zugeordnet ist.
Figur 4 zeigt eine der zum Behältergrund des Abscheidebehälters ragende Ölabsaugung, sowie den Dampfabsaugebereich mit der in einem Winkeladapter angeordneten Trenndüse.

Dem Schaubild nach Figur 1 ist zu entnehmen, daß aus dem Kältemittelsammelbehälter 21 das Kältemittel über die Leitungen 22 u. Drosselventile 22.1, 22.2 und 22.3 durch die Verdampfer 23.1, 23.2 und 23.3 einschließlich der mitgeschleppten Schmierölanteile geführt wird, und die so zusammengesetzte Strömung über die Anschlüsse 4 dem Rücklaufsammler 2, die mehrteiligen Abscheider 25 enthaltend, zugeführt wird.

Hier findet zunächst die schwerkraftbedingte Trennung der strömenden Mischflüssigkeit statt, wobei sich - vgl. Figur 4 - von unten nach oben folgende Schichtung einstellt:
a) Öl
b) flüssiges Kältemittel
c) verdampftes Kältemittel

Ein wesentlicher Teil des flüssig einlagernden Kältemittelanteiles b) wird durch die beim Saugbetrieb durch die Eintrittsanschlüsse 4 geführte Strömung in einem solchen Maße vermischt und verwirbelt, daß bei Betrieb des Kältemaschinensatzes 1 die Zwischenschicht b) mehr und mehr in Dampfform überführt und von dem bereits verdampften Kältemittel aufgenommen wird.

An mehreren Stellen, beispielsweise nach Figur 1 sind Ölansauganschlüsse 5 vorgesehen, wobei die ihnen jeweils zugeordnete Ölabsaugung 6 und die das jeweils aus dem Dampfabsaugebereich 7 entnommene Gas gemeinsam demWinkeladapter 10 zuführt, in dem eine Trenndüse 11 das Öl so separiert, daß dieses als wandernde Grenzschicht der Innenperipherie des Winkeladapters 13 und der zu einem Verdichter 8 führenden Saugleitung 5.1 anhaftet, während der Kältemitteldampfstrom im Zentrum dieses Leitungssystems geführt ist.

Im Verdichter 8 wird beispielsweise durch eine Ölfalle das zugeführte Öl aufgenommen und im weiteren in dessen Kurbelwanne überführt.
Das System nach Figur 1 sieht vier getrennte Verdichter 8.1 bis 8.4 vor, die über vier aus dem Rücklaufsammler 2 führende Ölabsaugungen 6, mit jeweils zugeordnetem Dampfabsaugebereich 7, die Verdichter mit dem Schmier- und Kältemittel getrennt versorgen. Die Verdichter 8.1 bis 8.4 sind über einen Verteiler miteinander verbunden, dessen abzweigende Sammelleitung den Kondensator 20 von oben nach unten durchströmt. Dem Kondensator selbst sind untereinander die Ventilatoren 14.1 bis 14.4 zugeordnet, wobei der Austritt aus dem Kondensator in den Sammelbehälter 21 führt und sich im weiteren, wie beschrieben, der Kältekreislauf schließt.
Figur 2 ist bereits hinreichend durch die hierzu eingangs gegebene Legende beschrieben.
Die Figur 3 zeigt den Kältemaschinensatz 1 in Front- und Seitenansicht.

Dieser besteht aus einem etagenförmigen Gestell 9, dem - vgl. die linke Figur - ein über die ganze Gestellhöhe greifender Kondesator 20 zugeordnet ist, wobei in den einzelnen Etagen untereinander der Rücklaufsammler 2, der Verdichter 8.1, der Verdichter 8.2, der Verdichter 8.3 und der Verdichter 8.4, sowie - über eine Teilhöhe greifend - der Sammelbehälter 21 angeordnet sind.

Die Verflüssiger-Ventilatoren 14.2 bis 14.4 sind dem Kondensator 20 und der Verflüssiger-Ventilator 14.1 sowohl dem Kondensator als auch dem Rücklaufsammler 2 zugeordnet, wobei das Etagengestell 9 zusätzlich den Sammelbehälter 21 mit aufnimmt.

Die Kühlluftströmung ist dabei durch die hohl gezeichneten Pfeile in ihrer Richtung ausgewiesen.

Die Versorgung der einzelnen Verdichter 8.1 bis 8.4 mit Schmieröl und Kälternittel erfolgt ausgehend von dem Rückaufsammler 2 jeweils für jeden Verdichter 8.1 bis 8.4 über der Ölansauganschluß 5, die Ölabsaugung 6, den Kältemitteldampfabsaugungsbereich 7, den Winkeladapter 10 mit Trenndüse 11 über die Leitung 5.1, wobei durch die Trenndüse 11 das Öl vollständig separiert und an der Peripherie der Wandungen des Winkeladapters 10 und der Saugleitung 5.1 eine in Richtung des verbundenen Verdichters 8 wellenförmig sich bewegende Grenzschicht bildet, während im Zentrum dieser Leitungen das vollständig verdampfte Kühlmittel geführt wird.

In jedem Verdichter 8 ist eine nicht gezeichnete Ölfalle zur Abscheidung des Schmieröles vorgesehen, das von der Ölfalle ausgehend, zum Kurbelgehäuse geführt wird.

Die Anordnung der einzelnen, zu den Verdichtern 8.1 bis 8.4 führenden Saugleitungen 5.1 ist raumsparend und übersichtlich, so daß der gesamte Kältemaschinensatz als außerordentlich kontroll- und wartungsfreundlich bezeichnet werden muß.

Aus Figur 3 ist weiter ein wesentlicher Vorteil des Systemes zu erkennen, und zwar, die Möglichkeit einer äusserst kompakten raumsparenden Bauweise.

Figur 4 zeigt die apparative Konzeption zur Trennung der aus dem Rücklaufsammler zu entnehmenden Medien, wobei der beßeren Übersicht halber, bereits erwähnte Teile sofern sie in dieser Zusammenstellung dargestellt sind, wiederholt werden. Wie erwähnt, schließt sich dem Ölanschluß das innen und außen unterschiedlich kalibrierte Steigrohr 6.1 an, wobei das Steigrohr durch mit ihm verbundene, in gleicher Teilung angeordnete, gleichdimensionierte Leitflügel in einem hülsenartigen Nippel 10.1 kraftschlüßig fixiert ist. Der Nippel 10.1 ist in diesem Fall aus der Wandung des Rücklaufsammlers 2 heraustretend und mit diesem verschweißt sowie mit einem Außengewinde versehen, daß die Verbindung der beiden Teile des Winkeladapters, d.h. 10 und 10.1, über ein trennbares Mittel, d.h. über eine Überwurfmutter 10.3, ermöglicht.

Des weiteren wird durch den gewählten Überstand des Steigrohres 6.1 über die Leitflügel 6.2 die Ebene des Austrittes 6.3 aus dem Steigrohr 6.1 festgelegt. Auch eine weitere Lagesicherung, die gleichzeitig als Schwingungsdämpfer zu werten ist, ist darin zu sehen, daß im Eintrittsbereich des Steigrohres 6.1 ein Stützring 6.4 vorgesehen ist, zwischen dem und der Innenwandung 2.1 des Abscheidebehälters 2 eine Druckfeder 6.5 angeordnet ist.

In dem im Steigrohr 6.1 achsgleich angeordneten Zweig 10.2 des Winkeladapters 10 ist die Trenndüse 11 eingebracht, deren Bund gegen den in den Zweig 10.2 ausgebildeten Anschlag 10.4 gerichtet ist. Zur Ausbildung der Trenndüse 11 wird festgehalten, daß es sich im Falle dieses Beispieles um eine Doppelkegelstumpfdüse handelt. Diese sieht in ihrer Innenformgebung einen weiten, über eine geringe Länge sich verengenden Kegelstumpfabschnitt 11.1 vor, dem sich über einen verbindenden, kurzen zylindrischen Abschnitt 11.2 ein in Strömungsrichtung sich erweiternder Kegelstumpfabschnitt 11.3 anschließt. Der Eintrittswinkel des kurzen Kegelstumpfabschnittes 11.1 ist dabei größer als der Austrittswinkel des langen Kegelstumpfabschnittes 11.3, so daß, bei einer solchen Ausbildung, die Druckzunahme und damit die Reduzierung der Geschwindigkeit etwas langsamer stattfindet. Selbstverständlich sind Winkel und Längen fallweise abzustimmen, um einen vollständigen Trennprozess des Öles von dem dampfförmigen Kühlmittel zu erreichen.

Die zu dem jeweiligen Verdichter 8 führende Saugleitung 5.1 geht rechtwinklig von dem Winkeladapter ab.

## Patentansprüche

1. Flüssigkeitsabscheider für einen Kältemaschinensatz, mit einem mit Sichtkontrolle versehenen Behälter (2), einem Eintrittsanschluß (4) am Behälter zum Anschluß eines oder mehrer Verdampfer, einem an der Oberseite des Behälters angeordneten Sauganschluß (5) zur Verbindung des Behälters mit einem oder mehreren Verdichtern, einer im Sauganschluß (5) angeordneten Düse (11) und einem kalibrierten Steigrohr (6.1), das sich vom unteren Bereich des Behälters (2) bis in die Düse hineinstreckt, dadurch gekennzeichnet, daß der Sauganschluß (5) einen am Behälter vorgesehenen Nippel (10.1) und einen daran lösbar befestigten Winkeladapter (10) aufweist, daß das Steigrohr (6.1) über Leitflügel (6.2) im Nippel (10.1) zentriert und die Düse (11) in dem an den Nippel (10.1) anschließenden Zweig des Winkeladapters (10) auswechselbar angeordnet ist, so daß im Betrieb das durch das Steigrohr angesaugte Öl eine in Strömungsrichtung wandernde Grenzschicht an den Wandungen des Winkeladapters bildet.

2. Flüssigkeitsabscheider nach Anspruch 1, dadurch gekennzeichnet, daß der Nippel (10.1) mit einem Außengewinde (10.4) versehen ist, wobei der die Trenndüse (11) achsgleich zum Nippel aufnehmende Zweig (10.2) des Winkeladapters (10) mit diesem durch eine Überwurfmutter (10.4) verbunden ist, und daß die Innenausbildung des Zweiges (10.2) mit einem in Strömungsrichtung weisenden Anschlag (10.5) für die Anlage der Trenndüse (11) versehen ist.

3. Flüssigkeitsabscheider nach Anspruch 1, dadurch gekennzeichnet, daß das Steigrohr (6.1), in Stromrichtung gesehen, mit einem verschieden dimensionierbaren, auswechselbaren Kopfstück (13) zur Einstellung des Ringspaltes (12) zwischen der Trenndüse (11) und dem Steigrohr (6.1) versehen ist.

4. Flüssigkeitsabscheider nach Anspruch 1, dadurch gekennzeichnet, daß die auswechselbare Trenndüse (11) eine im wesentlichen aus Düse und Diffusor bestehende Doppelkegelstumpfdüse ist, die eingangsseitig mit ihrer Innenformgebung einen weiten, über eine kurze Länge sich verengenden Kegelstumpfabschnitt, d.h. die eigentliche Düse (11.1) bildet, dem sich über einen verbindenden zylindrischen Abschnitt (11.2) ein in Strömungsrichtung sich erweiternder längerer Kegelstumpfabschnitt, d.h. der eigentliche Diffusor (11.3), anschließt.

5. Flüssigkeitsabscheider nach Anspruch 4, dadurch gekennzeichnet, daß der Eintrittswinkel (11.4) des kurzen Kegelstumpfabschnittes, d.h. der Düse (11.1), größer als der Austrittswinkel (11.5) des langen Kegelstumpfabschnittes, d.h. des Diffusors (11.3) ist.

## Revendications

1. Séparateur de liquide pour une série de machines frigorifiques, comprenant un réservoir (2) muni d'un contrôle visuel, un raccord d'entrée (4) sur le réservoir pour le raccordement d'un ou de plusieurs évaporateurs, un raccord d'aspiration (5) disposé sur la face supérieure du réservoir pour relier le réservoir à un ou plusieurs compresseurs, une buse (11) disposée dans le raccord d'aspiration (5) et un tube montant calibré (6.1) qui s'étend depuis la zone inférieure du réservoir (2) jusque dans la buse, caractérisé par le fait que le raccord d'aspiration (5) comporte un embout (10.1) prévu sur le réservoir et un adaptateur coudé (10) fixé sur lui de façon amovible, et par le fait que le tube montant (6.1) est centré dans l'embout (10.1 ) par des ailettes de guidage (6.2) et que la buse (11) est disposée de manière interchangeable dans la branche de l'adaptateur coudé (10) qui se raccorde à l'embout (10.1), de sorte que, lors du fonctionnement, l'huile aspirée par le tube montant constitue sur les parois de l'adaptateur coudé une couche limite qui se déplace dans la direction de l'écoulement.

2. Séparateur de liquides selon la revendication 1, caractérisé par le fait que l'embout (10.1) est muni d'un filetage extérieur (10.4), cependant que la branche (10.2) de l'adaptateur coudé (10) qui reçoit la buse de séparation (11) avec le même axe que l'embout est: reliée à celui-ci par un écrou d'accouplement (10.4), et par le fait que l'intérieur de la branche (10.2) est muni d'une butée (10.5) tournée vers la direction de l'écoulement et destinée à l'appui de la buse de séparation (11 ).

3. Séparateur de liquides selon la revendication 1, caractérisé par le fait que le tube montant (6.1), vu dans la direction de l'écoulement, est muni d'une tête interchangeable (13) pouvant présenter des dimensions variables pour le réglage de l'intervalle annulaire (13) entre la buse de séparation (11) et le tube montant (6.1).

4. Séparateur de liquides selon la revendication 1, caractérisé par le fait que la buse de séparation interchangeable (11) est une buse en double tronc de cône qui est composée pour l'essentiel d'une buse et d'un diffuseur et qui, par sa conformation intérieure, constitue du côté de l'entrée une large portion en tronc de cône qui se rétrécit sur une courte longueur, c'est-à-dire la buse proprement dite (11.1 à laquelle se raccorde, par l'intermédiaire d'une portion cylindrique de liaison (11.2), une portion en tronc de cône plus longue qui s'élargit dans la direction de l'écoulement, c'est-à-dire le diffuseur proprement dit (11.3).

5. Séparateur de liquides selon la revendication 4, caractérisé par le fait que l'angle d'entrée (11.4) de la portion courte en tronc de cône, c'est-à-dire de la buse (11.1), est supérieur à l'angle de sortie (11.5) de la portion longue en tronc de cône, c'est-à-dire du diffuseur (11.3).

## Claims

1. A liquid separator for a refrigerating machine set comprising a container (2) provided with a visual control, an input connection (4) on the container for connecting one or several vaporizers, an intake connection (5) disposed on the upper side of the container for connecting the container to one or more compressors, a nozzle (11) disposed in the intake connection (5), and a calibrated ascending pipe (6.1) extending from the bottom area of the container (2) into the nozzle, characterized in that the intake connection (5) comprises a nipple (10.1) provided on the container, and an angular adapter (10) detachably secured thereto, that the ascending pipe (6.1), through master vanes (6.2), is centered in the nipple (10.1) and the nozzle (11), in the branch of the angular adapter (10) coupled to the nipple (10.1) is replaceably dis- cured thereto, that the ascending pipe (6.1), through master vanes (6.2), is centered in the nipple (10.1) and the nozzle (11), in the branch of the angular adapter (10) coupled to the nipple (10.1) is replaceably disposed such that, during operation, the oil taken in through the ascending pipe, along the walls of the angular adapter, forms a boundary layer migrating in the direction of flow.

2. A liquid separator according to claim 1, characterized in that the nipple (10.1) is provided with a male thread (10.4), with the branch (10.2) of the angular adapter (10) accommodating the separating nozzle (11) in a manner axially conforming to the nipple, through a sleeve nut, being connected to the angular adapter (10), and that the internal configuration of the branch (10.2) is provided with a stop (10.5) pointing in the direction of flow, for abutment of the separating nozzle (11).

3. A liquid separator according to claim 1, characterized in that the ascending pipe (6.1) - viewed in the direction of flow - is provided with a replaceable header (13) of varying dimension for adjustment of the annular gap (12) between the separating nozzle (11) and the ascending pipe (6.1).

4. A liquid separator according to claim 1, characterized in that the replaceable separating nozzle (11) is a dual-truncated nozzle substantially composed of nozzle and diffuser and, at the inlet side, with the internal shaping thereof, forms a wide truncated section restricted throughout a short length, i.e. the actual nozzle (11.1), followed, through a connecting cylindrical section (11.2), by an extended truncated section expanding in the direction of flow, i.e. the actual diffuser (11.3).

5. A liquid separator according to claim 4, characterized in that the input angle (11.4) of the short- length truncated section, i.e. of nozzle (11.1), is larger than the output angle (11.5) of the extended truncated section, i.e. of diffuser (11.3).
